# EUROPÄISCHE PATENTSCHRIFT

(11) **EP 1 263 089 B1**
(45) Veröffentlichungstag und Bekanntmachung des Hinweises auf die Patenterteilung: **21.05.2003**
(21) Anmeldenummer: 01113089.5
(22) Anmeldetag: 29.05.2001
(51) Int. Cl.: H01R 13/53

(54) **Kabelverbindungsvorrichtung**
Cable connection arrangement
Arrangement de connexion pour câbles

(43) Veröffentlichungstag der Anmeldung: 04.12.2002
(73) Patentinhaber: Gerhard Petri GmbH & Co. KG, 95028 Hof/Saale (DE)
(72) Erfinder: Hardt, Falk, 95213 Münchberg (DE); Rösch, Thorsten, 12587 Berlin (DE); Jegust, Detlef, 13127 Berlin (DE)
(74) Vertreter: Strobel, Wolfgang, Dipl.-Ing.

(56) Entgegenhaltungen:
- EP-A- 0 773 601
- US-A- 5 423 692
- US-A- 5 951 337

## Beschreibung

Die vorliegende Erfindung betrifft eine Kabelverbindungsvorrichtung zur Fixierung von Energiekabeln und zum Herstellen einer elektrischen Verbindung zwischen Energiekabeln nach dem Oberbegriff des Anspruchs 1.

Derartige Kabelverbindungsvorrichtungen müssen aufgrund der enormen Dicke der zu verbindenden Energiekabel extreme Zugkräfte aushalten, ohne in ihrer Funktion beeinträchtigt zu werden.

In Figur 1 ist eine übliche Kabelverbindungsvorrichtung für Energiekabel gemäß dem bisher bekannten Stand der Technik im Querschnitt dargestellt. Es handelt sich dabei um eine Steckkontaktarmatur für Connex-Anschlusssysteme für Hochspannungskabel, wie sie in der Energiewirtschaft seit geraumer Zeit verwendet werden.

Die Kabelverbindungsvorrichtung 51 weist eine Buchse 52 auf, in die zwei auf einer Achse ausgerichtete Hohlräume 53 eingeformt sind, die lediglich durch eine in der Buchse vorhandene Zwischenwand 63 getrennt sind. Die Hohlräume 53 sind zylinderförmig ausgebildet und dienen zur Aufnahme jeweils eines mehrteiligen Kontaktierelements 54, das aus einer Kontakthülse 55 und einer Arretiereinrichtung 57 zusammengesetzt ist. Die Kontakthülse 55 besteht aus einem zum Inneren der Buchse 52 hin zulaufenden Konus 62, der mit Schlitzen versehen ist, und einem äußeren Ring 61, in dessen Außenseite 60 Kontaktierbänder 56 zur Herstellung der leitenden Verbindung mit den Wänden der Buchse 52 eingebracht sind. Ring 61 und Konus 62 sind als getrennte Teile ausgebildet, wobei der Ring 61 an seiner Innenfläche ebenfalls nach innen hin abgeschrägt ist, um die Einführung des Konus 62 zu vereinfachen und dessen Fixierung zu gewährleisten. Bei der Montage wird zunächst das Energiekabel (nicht gezeigt) in den Konus 62 eingeführt, wo es an seinem vorderen Ende aufgrund der Verengung leicht festgehalten wird. Daraufhin wird der Ring 61 über den Konus 62 geschoben und gemeinsam mit diesem in den Hohlraum 53 eingeführt. Um das Energiekabel fest zu verankern und eine elektrische Verbindung mit der Buchse herzustellen, wird nun über die Arretiervorrichtung 57 die erforderliche Kontaktkraft mittels eines hydraulischen Werkzeugs auf den Konus 62 übertragen. Dadurch wird der Konus 62 derart in Richtung des Inneren der Buchse verschoben, daß er im Inneren des Rings 61 zusammengepreßt wird. Damit ist eine sichere Verbindung geschaffen, die praktisch nicht mehr gelöst werden kann. Über die Kontakthülse 55 und die daran angeordneten Kontaktierbänder 56 wird eine elektrische Verbindung zur elektrisch leitenden Buchse 52 und gleichzeitig zum im anderen Hohlraum angeordneten Energiekabel hergestellt. Allerdings ist die Montage der Energiekabel in die Kabelverbindungsvorrichtung relativ kompliziert und erfordert gleichzeitig weitere Zusatzwerkzeuge bzw. Einsätze. Nachteile weist die Vorrichtung des Standes der Technik auch dadurch auf, daß sie nur sehr eingeschränkt für Kabel unterschiedlicher Querschnitte verwendbar ist.

Aus der US 5,951,337 A ist eine Verbindungsvorrichtung für Kabelstecker, insbesondere für Bananenstecker bekannt, die eine elektrisch leitende Buchse mit zwei sich gegenüberliegenden Hohlräumen aufweist, in die die Kabelstecker eingeführt werden können. Die Kabelstecker werden dort alleine aufgrund der Federkraft ihrer Federelemente befestigt, können aber durch manuelle Betätigung leicht wieder herausgezogen werden. Diese Verbindungvorrichtung ist daher für Energiekabeln, wie Hochspannungskabeln nicht geeignet.

Aus der US 5,423,692 A ist eine Verbindungsvorrichtung zwischen Hochstromkabeln und einem Anschluß bekannt. Das Hochstromkabel wird hierzu zunächst in einen Hohlraum eines in Form einer Buchse ausgebildeten ausgebildeten Kontaktelements eingeführt und dort mittels zweier entlang einer Mantellelinie der Buchse angeordneten Schrauben fixiert. Anschließend wird die elektrisch leitende Buchse derart auf den Anschluß gesteckt, daß der zugehörige Stift in eine zweiten Hohlraum der Buchse festgelegt werden kann, wodurch ein elektrischer Kontakt zwischen Anschluß und Kabel hergestellt wird. Zur Absicherung wird über den kabelseitigen Teil der Buchse noch eine nichtleitende starre Sicherheitshülse geschoben, die mittels eines Stifts an der leitenden Buchse festgelegt wird.

Der vorliegenden Erfindung liegt die Aufgabe zugrunde, eine Kabelverbindungsvorrichtung zur Fixierung von Energiekabeln und zum Herstellen einer elektrischen Verbindung zwischen Energiekabeln zu schaffen, bei der die Montage der Energiekabel besonders einfach vonstatten geht, die gleichzeitig für Kabel unterschiedlicher Querschnitte geeignet ist und eine Senkung der Materialkosten gewährleistet.

Diese Aufgabe wird durch die Merkmale des Anspruchs 1 gelöst.

Dadurch, daß die Schrauben derart über den Außenumfang der Kontakthülse verteilt sind, daß sie unter verschiedenen Winkeln auf das Energiekabel schraubbar sind wird eine besonders einfache Montage und Festlegung von Energiekablen erreicht. Insbesondere können vorteilhafterweise Leiter mit geringerem Querschnitt bzw. unrundem Querschnitt einfach fixiert werden.

Von besonderem Vorteil ist es, daß die Schraube als Abreißkopfschraube ausgebildet ist, so daß unabhängig von der Dicke des Querschnitts des Energiekabels ein Überstehen der Schraube über den Außenumfang der Kontakthülse hinaus vermieden wird. Dabei ist die Abreißkopfschraube so dimensioniert, daß der Abreißkopf bei einem vorbestimmten Drehmoment abschert und die Schraube die geforderte Klemmkraft bereitstellt.

Zur Vereinfachung des Einführens des Kabelleiters in die Kontakthülse ist vorteilhafterweise vorgesehen, daß jede Kontakthülse einen zylinderförmigen Innenraum aufweist.

Eine besonders einfache und sichere Arretierung der Kontakthülse wird dadurch erreicht, daß die Arretiereinrichtung als ein in einer Nut auf der Außenseite der Kontakthülse angeordneter Federring ausgebildet ist, der sich in eine in der Innenwand des Hohlraums der Buchse geformte Kerbe ausdehnt, wenn das Kontaktierelement in den Hohlraum eingeführt ist.

Die Fixierung des Kabelleiters in der Kontakthülse wird dadurch verstärkt, daß die Innenseite der Kontakthülse mit einer Innenrillung versehen ist.

Weitere Einzelheiten, Merkmale und Vorteile der vorliegenden Erfindung ergeben sich aus der nachfolgenden Beschreibung unter Bezugnahme auf die Zeichnungen. Darin zeigt:
- Figur 2: eine erfindungsgemäße Kabelverbindungsvorrichtung in Längsschnittansicht;
- Figur 3: eine erfindungsgemäße Kontakthülse in perspektivischer Darstellung; und
- Figur 4: einen Längsschnitt durch die Kontakthülse aus Figur 3.

Bezugnehmend auf Figur 2 wird der prinzipielle Aufbau der erfindungsgemäßen Kabelverbindungsvorrichtung 1 erläutert. Die Kabelverbindungsvorrichtung 1 weist in einer bevorzugten Ausführungsform eine Buchse 2 auf, in der zwei in einer Linie liegende Hohlräume 3 hintereinander angeordnet sind. Die beiden Hohlräume 3 sind zylinderförmig ausgebildet und lediglich durch eine Zwischenwand 13 der Buchse 2 voneinander getrennt. In die Hohlräume 3 sind zwei Kontaktierelemente 4 einführbar, die als Kontakthülsen 5 ausgebildet sind. Der Außendurchmesser der Kontaktierelemente 4 ist nur geringfügig geringer als der Innendurchmesser der zylinderförmigen Hohlräume 3. Die Kontakthülsen 5 weisen einen zylinderförmigen Innenraum 14 auf, in den das Energiekabel (nicht gezeigt) eingeführt und dort gesichert werden kann, was weiter unten noch genauer beschrieben wird.

Die Kontakthülsen 5 weisen jeweils ein, im dargestellten Beispielsfalle zwei Kontaktierbänder 6 an ihrer Außenseite 10 auf, die Toleranzen ausgleichen und eine sichere elektrische Verbindung zwischen Kontakthülse 5 und elektrisch leitender Buchse 2 herstellen, wenn die Kontakthülse 5 in den Hohlraum 3 eingeführt ist. Je nach zu übertragender Stromstärke können auch noch mehr Kontaktierbänder 6 vorgesehen werden. Eine Arretiervorrichtung 7 dient zur Verankerung der Kontakthülse 5 in der Buchse 2. Hierzu ist an der Außenseite 10 der Kontakthülse 5, bevorzugt an ihrem nach außen hin orientierten Ende, eine Nut 11 vorgesehen, in der sich ein Federring 9 befindet. In montiertem Zustand dehnt sich dieser in eine an der Innenwand des Hohlraumes 3 eingeformte Kerbe 12 aus, wobei zumindest ein Teil des Federrings noch in der Nut 11 verbleibt, so daß eine einfache und sichere Fixierung der Kontakthülse 5 in der Buchse 2 erreicht wird.

In Figur 3 ist eine erfindungsgemäße Ausführungsform einer Kontakthülse 5 perspektivisch dargestellt. Deutlich sind auch hier die Kontaktierbänder 6 an der Außenseite der Kontakthülse zu erkennen, sowie eine bevorzugt als Abreißkopfschraube ausgebildete Schraube 8, die in die Umfangswand der Kontakthülse 5 einschraubbar ist, wodurch das Energiekabel sicher in der Kontakthülse fixiert wird. Bei Verwendung normaler Schrauben ist es wichtig, daß der Schraubenkopf vollständig in die Umfangswand der Kontakthülse 5 hinein versenkt wird, da sonst ein Einführen der Kontakthülse 5 in einen Hohlraum 3 der Buchse 2 nicht möglich ist.

Um auch Leiter mit geringerem Leiterquerschnitt und beliebiger geometrischer Querschnittsform sicher in der Kontakthülse 5 fixieren zu können, ist es auch möglich, wie durch die Schraubenlöcher in Figur 3 angedeutet, mehrere Schrauben an verschiedenen Stellen des Umfangs der Kontakthülse anzuordnen. Dabei ist es von Vorteil, wenn die Schrauben zwar unter verschiedenen Winkeln, aber doch aus einer Hauptrichtung auf das Energiekabel gepreßt werden.

In Figur 4 ist ein Querschnitt der Kontakthülse 5 aus Figur 3 bei Verwendung einer Abreißkopfschraube 8 dargestellt. Die Begrenzungswände des Innenraums 14 der Kontakthülse 5 können zur besseren Fixierung des eingeführten Energiekabels mit einer Innenrillung versehen sein.

Ist das Energiekabel in den Innenraum 14 eingeführt, so wird die Abreißkopfschraube so lange gedreht, bis ein vorbestimmtes Drehmoment überschritten wird, und der Kopf der Schraube an einer Sollbruchstelle 15 abgetrennt wird. Im Anschluß daran wird die Kontakthülse 5 in den Hohlraum 3 der Buchse 2 eingeführt, bis sie mit ihrem vorderen Ende am Mittelsteg 13 der Buchse 2 anstößt. In dieser Position dehnt sich der Federring 9 in die Kerbe 12 aus und fixiert die Kontakthülse 5 in der Buchse 2. Somit wird über die Abreißkopfschraube 8, Kontakthülse 5, die Kontaktierbänder 6 und die elektrisch leitende Buchse 2 eine sichere leitende Verbindung zwischen zwei Energiekabeln hergestellt, ohne zusätzliche Werkzeuge einsetzen zu müssen.

Die exakte Lage der Kontaktierbänder, der Arretiervorrichtung und die Art der verwendeten Abreißkopfschraube können hierbei je nach Verwendungszweck unterschiedlich gewählt werden.

## Patentansprüche

1. Kabelverbindungsvorrichtung (1) zur Fixierung von Energiekabeln und zum Herstellen einer elektrischen Verbindung zwischen Energiekabeln, mit einer Buchse (2), die mindestens zwei zylinderförmige Hohlräume (3) umfaßt, in die jeweils ein Kontaktierelement (4) einführbar ist, das eine zur Aufnahme eines Endes eines Energiekabels dienende Kontakthülse (5) mit Kontaktierbändern (6) an ihrer Außenseite (10) und eine Arretiereinrichtung (7) aufweist, die nach Einführung der Kontakthülse (5) in den Hohlraum (3) diese an ihrem Platz sichert, wobei das Energiekabel mittels mindestens zwei an der Außenseite (10) in die Umfangswand der Kontakthülse (5) einschraubbaren Schrauben (8) elektrisch leitend mit der Kontakthülse (5) verbindbar und in dieser klemmbar ist,
**dadurch gekennzeichnet, daß**
die Schrauben (8) derart über den Außenumfang der Kontakthülse (5) verteilt sind, daß sie unter verschiedenen Winkeln auf das Energiekabel schraubbar sind.

2. Kabelverbindungsvorrichtung (1) nach Anspruch 1, **dadurch gekennzeichnet, daß** die Schraube (8) als Abreißkopfschraube ausgebildet ist.

3. Kabelverbindungsvorrichtung (1) nach Anspruch 1 oder 2, **dadurch gekennzeichnet, daß** jede Kontakthülse (5) einen zylinderförmigen Innenraum (14) aufweist.

4. Kabelverbindungsvorrichtung (1) nach einem der vorangehenden Ansprüche, **dadurch gekennzeichnet, daß** die Arretiereinrichtung (7) als ein in einer Nut (11) auf der Außenseite (10) der Kontakthülse (5) angeordneter Federring (9) ausgebildet ist, der sich in eine in der Innenwand des Hohlraumes (3) der Buchse (2) geformte Kerbe (12) ausdehnt, wenn das Kontaktierelement (4) in den Hohlraum (3) eingeführt ist.

5. Kabelverbindungsvorrichtung (1) nach einem der vorangehenden Ansprüche, **dadurch gekennzeichnet, daß** die Innenseite der Kontakthülse (5) mit einer Innenrillung versehen ist.

## Claims

1. Cable connecting device (1) for fixing power cables and for producing an electrical connection between power cables, having a bush (2) which comprises at least two cylindrical cavities (3) into which a contact-making element (4) can be inserted in each case, which has a contact sleeve (5) that serves to hold one end of a power cable and has contact-making strips (6) on its outer side (10) and a locking device (7) which, after the contact sleeve (5) has been inserted into the cavity (3), secures said contact sleeve (5) in its place, it being possible for the power cable to be electrically conductively connected to the contact sleeve (5) and clamped in the latter by means of at least two bolts (8) that can be screwed into the outside (10) of the circumferential wall of the contact sleeve (5), **characterized in that** the bolts (8) are distributed over the outer circumference of the contact sleeve (5) in such a way that they can be screwed onto the power cable at different angles.

2. Cable connecting device (1) according to Claim 1, **characterized in that** the bolt (8) is formed as a bolt with a shear-off head.

3. Cable connecting device (1) according to Claim 1 or 2, **characterized in that** each contact sleeve (5) has a cylindrical interior (14).

4. Cable connecting device (1) according to one of the preceding claims, **characterized in that** the locking device (7) is formed as a spring ring (9) arranged in a groove (11) on the outer side (10) of the contact sleeve (5), which expands into a notch (12) formed in the inner wall of the cavity (3) in the bush (2) when the contact-making element (4) is inserted into the cavity (3).

5. Cable connecting device (1) according to one of the preceding claims, **characterized in that** the inner side of the contact sleeve (5) is provided with internal grooving.

## Revendications

1. Arrangement de connexions pour câbles (1) pour fixer des câbles de puissance et créer une liaison électrique entre des câbles de puissance, comprenant une douille (2) qui comporte au moins deux espaces creux cylindriques (3), dans chacun desquels peut être introduit un élément de mise en contact (4) qui présente un connecteur femelle (5), muni de bandes de mise en contact (6) sur son côté extérieur (10) et servant à recevoir une extrémité d'un câble de puissance, et un dispositif d'arrêt (7), qui bloque en son emplacement le connecteur femelle (5) après l'introduction de ce dernier dans l'espace creux (3), le câble de puissance pouvant être mis en conduction électrique avec le connecteur femelle (5) et être coincé dans ce dernier au moyen d'au moins deux vis (8), qui peuvent être vissées sur le côté extérieur (10) dans la paroi périphérique du connecteur femelle (5), **caractérisé en ce que** les vis (8) sont réparties sur le pourtour extérieur du connecteur femelle (5) de sorte qu'elles peuvent être vissées sous différents angles sur le câble de puissance.

2. Arrangement de connexions pour câbles (1) suivant la revendication 1, **caractérisé en ce que** la vis (8) est réalisée sous forme de vis à tête de rupture.

3. Arrangement de connexions pour câbles (1) suivant l'une des revendications 1 et 2, **caractérisé en ce que** chaque connecteur femelle (5) présente un espace intérieur cylindrique (14).

4. Arrangement de connexions pour câbles (1) suivant l'une des revendications précédentes, **caractérisé en ce que** le dispositif d'arrêt (7) est réalisé sous forme d'une rondelle élastique (9), disposée dans une rainure (11) sur le côté extérieur (10) du connecteur femelle (5), et qui s'allonge dans une encoche (12) formée dans la paroi intérieure de l'espace creux (3) de la douille (2), lorsque l'élément de mise en contact (4) est introduit dans l'espace creux (3).

5. Arrangement de connexions pour câbles (1) suivant l'une des revendications précédentes, **caractérisé en ce que** le côté intérieur du connecteur femelle (5) est muni d'un rainurage intérieur.
